# EUROPÄISCHE PATENTSCHRIFT

(11) **EP 3 257 110 B1**
(45) Veröffentlichungstag und Bekanntmachung des Hinweises auf die Patenterteilung: **02.12.2020**
(21) Anmeldenummer: 16707652.0
(22) Anmeldetag: 12.02.2016
(51) Int. Cl.: H01R 4/30, H01R 13/625, H01R 13/213

(54) **KUPPLUNG FÜR STROMKABEL**
COUPLING FOR POWER CABLES
COUPLEUR POUR CÂBLE ÉLECTRIQUE

(30) Priorität: 13.02.2015 DE 102015001717
(43) Veröffentlichungstag der Anmeldung: 20.12.2017
(73) Patentinhaber: TBi Industries GmbH, 35463 Fernwald (DE)
(72) Erfinder: BINZEL, Oliver, 4132 Muttenz (CH)
(74) Vertreter: advotec.
(86) Internationale Anmeldenummer: PCT/EP2016/053051
(87) Internationale Veröffentlichungsnummer: WO 2016/128557

(56) Entgegenhaltungen:
- WO-A2-03/065784
- US-A- 5 015 195

## Beschreibung

Die Erfindung betrifft eine Kupplung für Stromkabel gemäß dem Oberbegriff des Anspruchs 1.

Kupplungen der eingangs genannten Art weisen Kupplungselemente auf, die mittels eines Bajonettverschlusses verriegelt werden. Da beide Kupplungselemente, also der Steckerteil und der Buchsenteil, nach dem Stand der Technik massiv ausgeführt sind, ergibt sich eine starre Verbindung, die nur aufgrund von Reibungskräften in der verriegelten Position verbleibt.

Um eine möglichst hohe Reibungskraft zu erhalten, wird über einen Bajonettmechanismus eine Normalkraft erzeugt, welche Stecker und Buchse zusammenpresst. Eine hohe Normalkraft ist außerdem wichtig, um einen niederohmigen elektrischen Übergang zwischen Steckerteil und Buchsenteil zu erhalten.

Das hier zugrunde gelegte Konstruktionsprinzip der Kupplung mit einem Steckerteil und einem Buchsenteil wird üblicherweise bei Schweißanlagen angewendet. Zu den heute in der Schweißtechnik üblichen Verbindern existiert eine Norm, DIN EN 60974-12 "Steckverbindungen für Schweißleitungen", nach der viele der im Markt befindlichen Komponenten ausgeführt sind. Aufgrund zahlreicher verbliebender gestalterischer und konstruktiver Freiheiten auch bei Anwendung der Norm unterscheiden sich die Komponenten unterschiedlicher Hersteller. Optimale Kompatibilität ist nicht ohne weiteres sicher gestellt.

Ein oft in der Praxis beobachtetes Problem besteht darin, dass die bisher bekannten Steckverbindungen sich nach einiger Zeit selbsttätig lösen können. Dies ist rein konstruktiv dadurch bedingt, dass sowohl der Steckerteil als auch der Buchsenteil beide verhältnismäßig starre Teile darstellen. Nach der Verriegelung der Steckverbindung ist nur eine sehr geringe elastische Verformung der Teile möglich, so dass beim geringsten Zurückdrehen der Verbinder die Kontaktflächen sofort abheben und die Normalkraft zwischen den Teilen bis auf Null abfällt. In diesem Zustand steigt der elektrische Übergangswiderstand der Verbindung stark an.

Der beschrieben Lösevorgang wird in der Praxis insbesondere durch mechanische Vibrationen, durch im Betrieb auftretende Erwärmung der Steckverbinder und damit verbundene Wärmedehnung oder auch durch ein Setzverhalten der Kontaktflächen hervorgerufen. In der Folge wird durch den erhöhten Übergangswiderstand eine noch stärkere und ungleichmäßige Erwärmung der Bauteile eintreten, welchen den Effekt nochmals verstärken kann.

Die Erwärmung kann weiterhin zur Beschädigung der Verbinder, deren Isolation oder der verbundenen Kabel oder Maschinenteile führen.

Bei Schweißanlagen bewirkt bei einer lockeren Verbindung der erhöhte und oft auch abhängig von Vibrationen schwankende Übergangswiderstand der Verbindung einen zeitlich variablen Spannungsabfall in der Stromkabelverbindung und damit im Stromkreis. Dadurch wird die Lichtbogenspannung ungewollt beeinflusst, der Schweißprozess kann in der Qualität nachlassen oder instabil werden.

Aus der WO 03/065784 A2 ist eine Kupplung zur mechanischen Verbindung eines Lampensockels mit einer an einer Wand oder Decke installierten Anschlussdose bekannt, wobei die Verbindung zwischen Anschlussdrähten des Lampensockels und Netzanschlussdrähten innerhalb der Anschlussdose vorgesehen ist.

US 5 015 195 A offenbart den Oberbegriff des Anspruchs 1.

Der vorliegenden Erfindung liegt die Aufgabe zugrunde, das selbsttätige Lösen der Steckverbindung der Kupplung zuverlässig zu verhindern und einen möglichst geringen und konstanten Übergangswiderstand herzustellen. Die Steckerteile und Buchsenteile sollen dabei kompatibel mit den heute bekannten Elementen sein, so dass Teile verschiedener Hersteller problemlos kombiniert werden können.

Zur Lösung dieser weist die erfindungsgemäße Kupplung die Merkmale des Anspruchs 1 auf.

Bei der erfindungsgemäßen Kupplung ist der Arretierbolzen im Steckerteil in axialer Richtung des Kupplungsbolzens verschiebbar gelagert, wobei der Arretierbolzen mittels einer Federeinrichtung in einer Grundposition in Richtung eines hinteren Endes des Kupplungsbolzens gehalten wird und bei Herstellung der Eingriffsverbindung zwischen dem Steckerteil und dem Buchsenteil der Arretierbolzen durch Formschluss mit der Nut im Buchsenteil in Richtung des vorderen Endes des Kupplungsbolzens bewegt wird und dabei die Federeinrichtung zur Ausbildung einer Vorspannkraft gespannt wird.

Mit der erfindungsgemäßen Lösung wird erreicht, dass ein elastisches Element in das System eingebracht wird, so dass in einem großen Verstellbereich der Bajonettverriegelung eine ausreichend hohe Normalkraft zwischen Steckerteil und Buchsenteil aufrecht erhalten wird. Dabei werden die insbesondere von den Stirnflächen des Steckerteils und des Buchsenteils gebildeten Stromübergangsflächen nicht verändert, so dass diese wie beim Stand der Technik direkt an massiven Bauteilen ausgebildet sind. Die Elastizität wird durch einen federnd gelagerten Arretierbolzen umgesetzt, wobei dieser so ausgeführt ist, dass er in der unbelasteten Position in die Führungsnut der Bajonettverriegelung eingeführt werden kann, und während der Verriegelung, die durch das gegeneinander Verdrehen von Steckerteil und Buchsenteil erfolgt, gegen Federkraft gespannt wird. Ein starkes Nachlassen der Anpresskraft zwischen den beiden Kupplungshälften aufgrund nur kleiner Veränderungen am System, etwa infolge minimalem Losdrehens, thermischer Ausdehnung oder Setzerscheinungen zwischen den Kontaktflächen, wird durch die Erfindung zuverlässig verhindert.

Die erfindungsgemäße Kupplung weist gegenüber bekannten Lösungen somit eine erhöhte Sicherheit gegen selbsttätiges Lösen auf und ist kompatibel zu marktüblichen Komponenten.

Die Erfindung ist eine Weiterentwicklung bekannter Kupplungselemente für Hochstromverbindungen, wobei die übertragenen Ströme üblicherweise zwischen ca. 20 und 600 A liegen. Die Elemente sind vorzugsweise einpolig ausgeführt und dienen der niederohmigen Verbindung von flexiblen Kupferkabeln mit Querschnitten von ca. 10 - 120 qmm. Das Steckerteil oder das Buchsenteil können auch als Schottausführung zum Einbau in Maschinen oder Schaltschränke ausgeführt sein.

Im Vergleich zu heute üblichen Komponenten kann in der einfachsten Ausführungsvariante lediglich der Steckerteil verändert ausgeführt sein.

Ein wesentlicher Vorteile der erfindungsgemäßen Kupplung liegt darin, dass störende Einflüsse auf den Schweißprozess aufgrund von sich lockernden Verbindungen eliminiert werden können. Die verbesserte Steckverbindung zwischen dem Steckerteil und dem Buchsenteil kann an bestehenden Systemen auf einfache Art nachgerüstet und auch mit anderen Komponenten kombiniert werden.

Bei einer bevorzugten Ausführungsform ist der Kupplungsbolzen des Steckerteils mit einer zentralen Durchgangsbohrung sowie einer, insbesondere durch Fräsung hergestellten radialen Ausnehmung versehen, wobei in der zentralen Durchgangsbohrung ein Zugstab geführt ist, der am vorderen Ende mit dem radial angeordneten Arretierbolzen versehen ist, wobei der Arretierbolzen die radiale Ausnehmung durchdringt und die Federeinrichtung zwischen dem Grundkörper und dem Zugstab angeordnet ist, derart, dass bei der Herstellung der Eingriffsverbindung zwischen dem Steckerteil und dem Buchsenteil der Arretierbolzen in den Buchsenteil hinein bewegt und die Vorspannkraft größer wird.

Alternativ kann der Kupplungsbolzen axial beweglich im Grundkörper des Steckerteils gelagert ist, wobei der Kupplungsbolzen mit einem radial angeordneten Arretierbolzen versehen ist und die Federeinrichtung zwischen dem Grundkörper und dem Kupplungsbolzen angeordnet ist, derart, dass bei Herstellung der Eingriffsverbindung zwischen dem Steckerteil und dem Buchsenteil der Kupplungsbolzen aus dem Grundkörper herausgezogen wird und die Federkraft größer wird.

Vorzugsweise weist die Federeinrichtung mindestens eine Tellerfeder auf.

Am vorderen Ende des Kupplungsbolzens kann ein Anschlag zur Begrenzung der Bewegung des Arretierbolzens ausgebildet sein.

Vorzugsweise ist der Anschlag für die Bewegung des Arretierbolzens durch das Ende des Federweges der zumindest einen Tellerfeder definiert.

Wenn die im Buchsenteil ausgebildete Nut an ihrem von der Stirnfläche abgewandten Ende ein zur Stirnfläche paralleles Nutsegment aufweist, derart, dass bei der Herstellung der Eingriffsverbindung zwischen dem Steckerteil und dem Buchsenteil während der Bewegung des Arretierbolzens im Bereich des Wendelsegments der Nut zunächst eine kontinuierliche Erhöhung der Vorspannung der Federeinrichtung und anschließend während der Bewegung des Arretierbolzens im Bereich des Nutsegments die Vorspannung konstant bleibt, kann in einer weiteren vorteilhaften Ausführung eine fühlbar einrastende Verbindung realisiert werden, die einen zusätzlichen Schutz gegen ungewolltes Lösen bietet.

In einer weiteren Ausführungsform kann die im Buchsenteil ausgebildete Nut an ihrem von der Stirnfläche abgewandten Ende ein zur Stirnfläche zurück gerichtetes Nutsegment aufweisen, derart, dass bei der Herstellung der Eingriffsverbindung zwischen dem Steckerteil und dem Buchsenteil während der Bewegung des Arretierbolzens im Bereich des Wendelsegments der Nut zunächst eine kontinuierliche Erhöhung der Vorspannung der Federeinrichtung und anschließend während der Bewegung des Arretierbolzens im Bereich des Nutsegments die Vorspannung kontinuierlich reduziert wird.

Besonders vorteilhaft ist es, wenn entweder der Steckerteil oder der Buchsenteil für den Einbau in ein elektrisches Gerät vorgesehen sind.

Nachfolgend werden vorteilhafte Ausführungsformen der Erfindung anhand der Zeichnung näher erläutert.

Es zeigen;
**Fig. 1** ein Steckerteil einer Kupplung in isometrischer Darstellung;
**Fig. 2** einen Längsschnitt durch den in **Fig.** 1 dargestellten Steckerteil;
**Fig. 3** eine Draufsicht auf den in **Fig.** 1 dargestellten Steckerteil;
**Fig. 4** ein Buchsenteil einer Kupplung in isometrischer Darstellung;
**Fig. 5** eine Seitenansicht des in **Fig. 4** dargestellten Buchsenteils;
**Fig. 6** eine Teilschnittdarstellung eines Grundkörper des in **Fig. 4** darge stellten Buchsenteils gemäß Schnittlinienverlauf VI-VI in **Fig. 4****;**
**Fig. 7** eine Schnittdarstellung des in **Fig. 6** dargestellten Grundkörpers gemäß Schnittlinienverlauf VII-VII in **Fig. 6** mit Darstellung einer ersten Ausführungsform einer im Grundkörper ausgebildeten Nut;
**Fig. 8** eine zweite Ausführungsform der in Fig. 7 dargestellten Nut.

In einer Zusammenschau der **Fig. 1 bis 3** ist ein Steckerteil 1 der Kupplung dargestellt, der von einer Stirnfläche 27 eines Grundkörpers 2 ausgehend einen Kupplungsbolzen 3 mit einer Durchgangsbohrung 13 aufweist. Der Kupplungsbolzen 3 weist in Verbindung mit der Durchgangsbohrung 13 eine vorzugsweise durch Fräsung hergestellte Ausnehmung 14 zur Aufnahme eines Arretierbolzens 4 auf. Der Arretierbolzen 4 ist durch ein gekröpftes Ende eines in der Durchgangsbohrung 13 aufgenommenen Zugstabs 15 gebildet, wobei der durch das gekröpfte Ende gebildete Arretierbolzen 4 die Ausnehmung 14 durchdringt und radial über den Kupplungsbolzen 3 hervorsteht. Dieses hervorstehende gekröpfte Ende des Zustabes 15 bildet nun den in Längsrichtung des Steckerteils 1 beweglichen Arretierbolzen 4, wobei das andere Ende des Zugstabes 15 mittels einer Federeinrichtung 16, die im vorliegenden Fall eine Tellerfeder 17 aufweist, gegen den Grundkörper 2 des Steckerteils 1 vorgespannt wird. Hierzu ist die Tellerfeder 17 bei dem dargestellten Ausführungsbeispiel zwischen einem im Grundkörper 2 ausgebildeten Bohrungsabsatz der Durchgangsbohrung 13 und einer auf einem Gewindeabsatz 20 des Zugstabs 15 angeordneten Mutter 19 angeordnet.

Der Einsatz von einer oder mehreren Tellerfedern als Federelement der Federeinrichtung 16 erweist sich als besonders vorteilhaft, da Tellerfedern bei kleinem Hub und Bauraum bereits große Federkräfte entwickeln. Besonders vorteilhaft ist auch, wenn der maximale Federweg des Arretierbolzens 4 ohne weitere Bauteile begrenzt wird, indem die Tellerfeder flach gedrückt wird und dann einen mechanisch steifen Anschlag bildet. Durch entsprechend festes Anziehen der Kupplung können somit die gleichen hohen Anpresskräfte zwischen beiden Kupplungshälften erreicht werden, wie bei dem Stand der Technik entsprechenden starren Kupplungen, die einen feststehenden Arretierbolzen aufweisen.

In den **Fig. 4 bis 8** ist ein Buchsenteil 7 dargestellt, der eine in einem Grundkörper 8 ausgebildete Aufnahmebohrung 9 zur Aufnahme desd Kupplungsbolzens 3 des Steckerteils 1 aufweist. In einer Bohrungswand 29 des Grundkörpers 8 ist eine Nut 10 ausgebildet, die unterschiedliche Nutsegmente, nämlich ein Nutanfangssegment 23, einen Wendelsegment 24 und ein Nutsegment 25 bzw. 26 aufweist. Durch Kombination von Nutsegmenten mit unterschiedlicher Steigung kann die Kupplung noch besser gegen ungewolltes Lösen gesichert werden. Das Nutanfangssegment 23 erstreckt sich ausgehend von einer Stirnfläche 28 des Grundkörpers 8 achsenparallel zur Aufnahmebohrung 9. Das Nutanfangssegment 23 dient dem lockeren Einführen des Kupplungsbolzens 3 des Steckerteils 1 in den Buchsenteil 7. Daran anschließend folgt das Wendelsegment 24, das eine konstante positive Steigung aufweist.

Zur Herstellung einer Kupplungsverbindung zwischen dem Steckerteil 1 und dem Buchsenteil 7 wird der Arretierbolzen 4 in das Nutanfangssegment 23 eingeführt. Bei dem nachfolgenden gegeneinander Verdrehen des Steckerteils 1 und des Buchsenteils 7 folgt der Arretierbolzen 4 des Steckerteils 1 dem Wendelsegment 24 der Nut 10, wodurch die Kupplungsteile ähnlich wie beim Verriegeln eines Bajonettverschlusses zusammengezogen werden, zwischen den Stirnflächen 27, 28 ein Flächenkontakt ausgebildet wird und die Federeinrichtung 16 gespannt wird.

Bei der in **Fig.** 7 dargestellten Ausführungsform der Nut 10 schließt sich ein Nutsegment 25 mit Steigung Null an, d.h. das Nutsegment 25 verläuft parallel zur Stirnfläche 28 des Grundköpers. Sobald der Arretierbolzen 4 das Nutsegment 25 erreicht, wird die Federeinrichtung 16 nicht weiter gespannt. Allerdings entsteht nun auch keine Kraftkomponente mehr, die in Öffnungsdrehrichtung der Kupplung gerichtet ist, was im Wendelsegment 24 mit positiver Steigung noch der Fall ist. Dieser Kraftkomponente wirken lediglich die Reibungskräfte zwischen den Kupplungsteilen, also dem Steckerteil 1 und dem Buchsenteil 7, entgegen, so dass die Kupplung stets einfacher, d.h. mit weniger Kraftaufwand, geöffnet als geschlossen werden kann. Durch die Anordnung des Nutsegments 25 wird erreicht, dass keine inneren Kräfte in der Kupplung mehr auf ein Öffnen der Verbindung hinwirken, und auch die nötige äußere Kraft zum Öffnen der Verbindung höher wird, da die unterstützende Kraft durch die schiefe Ebene zwischen dem Arretierbolzen 4 und dem Wendelsegment 24 entfällt.

Beim der dem Einführen des in **Fig. 2** dargestellten Steckerteils 1 in das in **Fig. 5** dargestellte Buchsenteil 7 nachfolgenden Führung des Arretierbolzens 4 in dem Wendelsegment 24 der Nut 10, also beim Verriegeln des Bajonettverschlusses, wird der Zugstab 15 gegen die Vorspannkraft der Federeinrichtung 16 aus dem Steckerteil 1 herausgezogen, wodurch die Anpresskraft genau definiert wird. Beim Losdrehen des Steckerteils 1 lässt die Anpresskraft zwischen den Kontaktflächen ausbildenden Stirnflächen 27, 28 entsprechend der Federkennlinie kontinuierlich nach, eine plötzliche Entlastung und damit sofortiges Lösen der Verbindung wie beim Stand der Technik wird zuverlässig verhindert. Auch Wärmedehnung und Setzverhalten der Verbindung wird elastisch kompensiert, ohne dass es zu einer relevanten Änderung der Vorspannkraft kommt. Damit bleibt auch der ohmsche Übergangswiderstand der Verbindung praktisch konstant

Diese neue Situation, die einen bedeutenden technischen Fortschritt darstellt, wird erst ermöglicht durch den erfindungsgemäßen Buchsenteil. Zusätzlich kann der erfindungsgemäße Buchsenteil so ausgelegt werden, dass Kompatibilität mit bestehenden Steckerteilen in starrer Ausführung mit einem feststehenden Arretierbolzen entsprechend dem Stand der Technik erhalten bleibt. Dies wird dadurch erreicht, dass das Wendelsegment ausgelegt wird, dass ein starr eingebauter Arretierbolzen, der geometrisch gemäß der Norm IEC 60974-12 ausgelegt ist, nicht das nachfolgende Nutsegment erreichen kann.

Bei der in **Fig. 8** dargestellten Ausführungsform der Nut 10 weist das Nutsegment 26 eine negative Steigung auf, so dass das Nutsegment 26 auf die Stirnfläche 28 zurück gerichtet ist.. In diesem Fall wird beim Übergang des federgespannten Arretierbolzens4 vom Wendelsegment 24 mit positiver Steigung in das Nutsegment 26 mit negativer Steigung für den Bediener der Kupplung eine deutliche Änderung des Anzugsdrehmoment spürbar. Dieses wird beim Übergang vom Wendelsegment 24 zum Nutsegment 26 plötzlich nachlassen, was intuitiv als Einrasten der Kupplung verstanden wird. Der Bediener weiß somit, dass die Kupplung korrekt verriegelt ist. Zum Lösen der Kupplung muss zuerst ein ansteigendes Drehmoment aufgebracht werden, um den Übergangspunkt zwischen dem Wendelsegment 24 und dem Nutsegment 26 der Nut 10 zu überwinden. Ein versehentliches Lösen ist damit ausgeschlossen.

## Patentansprüche

1. Kupplung für Stromkabel mit einem Steckerteil (1) und einem Buchsenteil (7), wobei der Steckerteil (1) und der Buchsenteil (7) über eine Vorrichtung zur festen Anbringung eines Stromkabels (6) verfügen, derart, dass vom Steckerteil (1) und vom Buchsenteil (7) Stromübergangsflächen gebildet werden, wobei der Steckerteil (1) einen Grundkörper (2) aufweist mit einem in axialer Richtung der Kupplung angeordneten, eine Stirnfläche (27) des Grundkörpers (2) überragenden Kupplungsbolzen (3) mit einem auf dem Kupplungsbolzen (3) seitlich angeordneten Arretierbolzen (4), wobei der Buchsenteil (7) einen Grundkörper (8) aufweist, der zur Aufnahme des Kupplungsbolzens (3) mit einer axialen Bohrung (9) versehen ist, die in einer Bohrungswand (29) eine von einer Stirnfläche (28) des Grundkörpers (8) ausgehende, ein Wendelsegment (24) aufweisende, sich bis zum vorderen Ende des Grundkörpers (8) erstreckende Nut (10) aufweist, wobei die Nut (10) zur Aufnahme eines Arretierbolzens (4) des Steckerteils (1) dient, derart, dass bei der Herstellung einer Eingriffsverbindung zwischen dem Steckerteil (1) und dem Buchsenteil (7) der Kupplungsbolzen (3) in die Bohrung (9) des Buchsenteils (7) derart eingeführt wird, dass der Arretierbolzen (4) in der Nut (10) des Buchsenteils (7) aufgenommen ist und durch eine nachfolgende Relativdrehung des Steckerteils (1) und des Buchsenteils (7) das Steckerteil (1) und das Buchsenteil (7) mittels des in der Nut (10) geführten Arretierbolzens (4) nach Art eines Bajonettverschlusses gegeneinander verspannt werden, **dadurch gekennzeichnet, dass** der Arretierbolzen (4) im Steckerteil (1) in axialer Richtung des Kupplungsbolzens (3) verschiebbar gelagert ist, wobei der Arretierbolzen (4) mittels einer Federeinrichtung (16) in einer Grundposition in Richtung eines hinteren Endes (11) des Kupplungsbolzens (3) gehalten wird und bei Herstellung der Eingriffsverbindung zwischen dem Steckerteil (1) und dem Buchsenteil (7) der Arretierbolzen (4) durch Formschluss mit der Nut (10) im Buchsenteil (7) in Richtung des vorderen Endes (12) des Kupplungsbolzens (3) bewegt wird und dabei die Federeinrichtung (16) zur Ausbildung einer Vorspannkraft gespannt wird.

2. Kupplung für Stromkabel nach Anspruch 1,
**dadurch gekennzeichnet,**
**dass** der Kupplungsbolzen (3) des Steckerteils (1) mit einer zentralen Durchgangsbohrung (13) sowie einer radialen Ausnehmung (14) versehen ist, wobei in der zentralen Durchgangsbohrung (13) ein Zugstab (15) geführt ist, der am vorderen Ende mit dem radial angeordneten Arretierbolzen (4) versehen ist, wobei der Arretierbolzen (4) die radiale Ausnehmung (14) durchdringt und die Federeinrichtung (16) zwischen dem Grundkörper (2) und dem Zugstab (15) angeordnet ist, derart, dass bei der Herstellung der Eingriffsverbindung zwischen dem Steckerteil (1) und dem Buchsenteil (7) der Arretierbolzen (4) in den Buchsenteil (7) hinein bewegt und die Vorspannkraft größer wird.

3. Kupplung für Stromkabel nach einem der vorhergehenden Ansprüche,
**dadurch gekennzeichnet,**
**dass** die Federeinrichtung (16) mindestens eine Tellerfeder (17) aufweist.

4. Kupplung für Stromkabel nach einem der vorhergehenden Ansprüche,
**dadurch gekennzeichnet,**
**dass** am vorderen Ende des Kupplungsbolzens ein Anschlag zur Begrenzung der Bewegung des Arretierbolzens ausgebildet ist.

5. Kupplung für Stromkabel nach Anspruch 4,
**dadurch gekennzeichnet,**
**dass** der Anschlag für die Bewegung des Arretierbolzens (4) durch das Ende des Federweges der zumindest einen Tellerfeder (17) definiert ist.

6. Kupplung für Stromkabel nach Anspruch 1,
**dadurch gekennzeichnet,**
**dass** der Kupplungsbolzen axial beweglich im Grundkörper des Steckerteils gelagert ist, wobei der Kupplungsbolzen mit einem radial angeordneten Arretierbolzen versehen ist und die Federeinrichtung zwischen dem Grundkörper und dem Kupplungsbolzen angeordnet ist, derart, dass bei Herstellung der Eingriffsverbindung zwischen dem Steckerteil und dem Buchsenteil der Kupplungsbolzen aus dem Grundkörper herausgezogen wird und die Vorspannkraft größer wird

7. Kupplung für Stromkabel nach einem der vorhergehenden Ansprüche,
**dadurch gekennzeichnet,**
**dass** die im Buchsenteil (7) ausgebildete Nut (10) an ihrem von der Stirnfläche (28) abgewandten Ende ein zur Stirnfläche (28) paralleles Nutsegment (25) aufweist, derart, dass bei der Herstellung der Eingriffsverbindung zwischen dem Steckerteil (1) und dem Buchsenteil (7) während der Bewegung des Arretierbolzens (4) im Bereich des Wendelsegments (24) der Nut (10) zunächst eine kontinuierliche Erhöhung der Vorspannung der Federeinrichtung (16) und anschließend während der Bewegung des Arretierbolzens (4) im Bereich des Nutsegments (25) die Vorspannkraft konstant bleibt.

8. Kupplung für Stromkabel nach einem der Ansprüche 1 bis 6,
**dadurch gekennzeichnet,**
**dass** die im Buchsenteil (7) ausgebildete Nut (10) an ihrem von der-Stirnfläche (28) abgewandten Ende ein zur Stirnfläche (28) zurück gerichtetes Nutsegment (26) aufweist, derart, dass bei der Herstellung der Eingriffsverbindung zwischen dem Steckerteil (1) und dem Buchsenteil (7) während der Bewegung des Arretierbolzens (4) im Bereich des Wendelsegments (24) der Nut (10) zunächst eine kontinuierliche Erhöhung der Vorspannkraft der Federeinrichtung (16) und anschließend während der Bewegung des Arretierbolzens (4) im Bereich des Nutabsegments(26) die Vorspannkraft kontinuierlich reduziert wird.

9. Kupplung für Stromkabel nach einem der vorhergehenden Ansprüche,
**dadurch gekennzeichnet,**
**dass** entweder der Steckerteil (1) oder der Buchsenteil (7) für den Einbau in ein elektrisches Gerät vorgesehen sind.

## Claims

1. A coupling for power cables having a plug part (1) and a socket part (7), said plug part (1) and said socket part (7) comprising a device for connecting a power cable (6) in a fixed manner, in such a manner that the plug part (1) and the socket part (7) form current transition areas, said plug part (1) comprising a basic body (2) which has a coupling pin (3) arranged in the axial direction of the coupling and projecting over a front side (27) of the basic body (2) and having a locking pin (4) laterally arranged on the coupling pin (3), said socket part (7) comprising a basic body (8) which is provided with an axial bore (9) for accommodating the coupling pin (3), said axial bore (9) comprising, in a bore wall (29), a groove (10) which starts from a front side (28) of the basic body (8) and comprises a helical segment (24) and extends to the front end of the basic body (8), said groove (10) serving to accommodate a locking pin (4) of the plug part (1) such that when an engagement connection is produced between the plug part (1) and the socket part (7), the coupling pin (3) is inserted into the bore (9) of the socket part (7) in such a manner that the locking pin (4) is accommodated in the groove (10) of the socket part (7) and the plug part (1) and the socket part (7) are clamped against each other like a bayonet connector by means of the locking pin (4) guided in the groove (10) via a subsequent relative rotation of the plug part (1) and the socket part (7),
**characterised in that**
the locking pin (4) is displaceably mounted in the plug part (1) in the axial direction of the coupling pin (3), said locking pin (4) being held in a basic position towards a back end (11) of the coupling pin (3) by means of a spring device (16) and said locking pin (4) being displaced towards the front end (12) of the coupling pin (3) by interlocking with the groove (10) in the socket part (7) when the engagement connection is produced between the plug part (1) and the socket part (7) and the spring device (16) thus being loaded so as to form a pre-load force.

2. The coupling for power cables according to claim 1,
**characterised in that**
the coupling pin (3) of the plug part (1) is provided with a central through bore (13) as well as a radial recess (14), a tension rod (15) being guided in the central through bore (13), said tension rod (15) being provided with the locking pin (4) radially arranged on the front end, said locking pin (4) passing through the radial recess (14) and the spring device (16) being arranged between the basic body (2) and the tension rod (15) in such a manner that when the engagement connection is produced between the plug part (1) and the socket part (7), the locking pin (4) is displaced into the socket part (7) and the pre-load force increases.

3. The coupling for power cables according to any one of the preceding claims,
**characterised in that**
the spring device (16) comprises at least one plate spring (17).

4. The coupling for power cables according to any one of the preceding claims,
**characterised in that**
a stop for limiting the movement of the locking pin is formed at the front end of the coupling pin.

5. The coupling for power cables according to claim 4,
**characterised in that**
the stop for the movement of the locking pin (4) is defined by the end of the spring path of the at least one plate spring (17).

6. The coupling for power cables according to claim 1,
**characterised in that**
the coupling pin is mounted axially displaceable in the basic body of the socket part, said coupling pin being provided with a radially arranged locking pin and the spring device being arranged between the basic body and the coupling pin in such a manner that when the engagement connection is produced between the plug part and the socket part, the coupling pin is pulled out of the basic body and the pre-load force increases.

7. The coupling for power cables according to any one of the preceding claims,
**characterised in that**
the groove (10) formed in the socket part (7) comprises a groove segment (25) arranged parallel to the front side (28) at the end of the groove (10) facing away from the front side (28) in such a manner that when the engagement connection is produced between the plug part (1) and the socket part (7), the pre-load of the spring device (16) increases continuously at first while the locking pin (4) is being displaced in the area of the helical segment (24) of the groove (10) and subsequently the pre-load force remains constant while the locking pin (4) is being displaced in the area of the groove segment (25).

8. The coupling for power cables according to any one of the claims 1 to 6,
**characterised in that**
the groove (10) formed in the socket part (7) comprises a groove segment (26) facing back to the front side (28) at the end of the groove (10) facing away from the front side (28) in such a manner that when the engagement connection is produced between the plug part (1) and the socket part (7), the pre-load force of the spring device (16) is continuously increased at first while the locking pin (4) is being displaced in the area of the helical segment (24) of the groove (19) and subsequently the pre-load force is continuously reduced while the locking pin (4) is being displaced in the area of the groove segment (26).

9. The coupling for power cables according to any one of the preceding claims,
**characterised in that**
either the plug part (1) or the socket par (7) is intended to be installed in an electrical device.

## Revendications

1. Coupleur pour des câbles électriques ayant une partie de prise mâle (1) et une partie de prise femelle (7), ladite partie de prise mâle (1) et ladite partie de prise femelle (7) comprenant un dispositif pour brancher un câble électrique (6) de façon fixe, de telle manière que la partie de prise mâle (1) et la partie de prise femelle (7) forment des surfaces de transition du courant, ladite partie de prise mâle (1) comportant un corps de base (2) ayant un goujon de couplage (3) disposé dans la direction axiale du coupleur et dépassant d'une surface frontale (27) du corps de base (2) et ayant un goujon d'arrêt (4) qui est disposé latéralement sur le goujon de couplage (3), ladite partie de prise femelle (7) comportant un corps de base (8) muni d'un perçage (9) axial pour recevoir le goujon de couplage (3), ledit perçage (9) axial comportant une rainure (10) dans une paroi (29) du perçage, la rainure partant d'une surface frontale (28) du corps de base (8) et comportant un segment hélicoïdal (24) et s'étendant jusqu'à l'extrémité frontale du corps de base (8), et ladite rainure (10) servant à recevoir un goujon d'arrêt (4) de la partie de prise mâle (1), de telle manière que, lorsqu'un raccordement d'engagement est établi entre la partie de prise mâle (1) et la partie de prise femelle (7), le goujon de couplage (3) est introduit dans le perçage (9) de la partie de prise femelle (7) de telle manière que le goujon d'arrêt (4) est reçu dans la rainure (10) de la partie de prise femelle (7) et qu'en tournant ensuite la partie de prise mâle (1) par rapport à la partie de prise femelle (7), la partie de prise mâle (1) et la partie de prise femelle (7) sont haubanées l'une par rapport à l'autre à la façon d'une fermeture à baïonnette moyennant le goujon d'arrêt (4) qui est guidé dans la rainure (10),
**caractérisé en ce que**
le goujon d'arrêt (4) est monté dans la partie de prise mâle (1) de façon déplaçable dans la direction axiale du goujon de couplage (3), ledit goujon d'arrêt (4) étant retenu dans une position de base dans la direction d'une extrémité arrière (11) du goujon de couplage (3) moyennant un moyen de ressort (16) et ledit goujon d'arrêt (4) étant mû dans la direction de l'extrémité avant (12) du goujon de couplage (3) par une connexion par forme avec la rainure (10) dans la partie de prise femelle (7) lorsque le raccordement d'engagement est établi entre la partie de prise mâle (1) et la partie de prise femelle (7), le moyen de ressort (16) donc étant armé pour réaliser une force de précontrainte.

2. Coupleur pour des câbles électriques selon la revendication 1,
**caractérisé en ce que**
le goujon de couplage (3) de la partie de prise mâle (1) est muni d'un perçage de passage (13) central ainsi que d'une cavité (14) radiale, une tige de traction (15) étant guidée dans le perçage de passage (13) central et, sur l'extrémité avant, étant muni du goujon d'arrêt (4) qui est disposé radialement, le goujon d'arrêt (4) pénétrant la cavité (14) radiale et le moyen de ressort (16) étant disposé entre le corps de base (2) et la tige de traction (15), de telle manière que, lorsque le raccordement d'engagement est établi entre la partie de prise mâle (1) et la partie de prise femelle (7), le goujon d'arrêt (4) est mû dans la partie de prise femelle (7) et la force de précontrainte augmente.

3. Coupleur pour des câbles électriques selon l'une quelconque des revendications précédentes,
**caractérisé en ce que**
le moyen de ressort (16) comporte au moins une rondelle-ressort (17).

4. Coupleur pour des câbles électriques selon l'une quelconque des revendications précédentes,
**caractérisé en ce**
**qu'**une butée pour limiter le mouvement du goujon d'arrêt est réalisée sur l'extrémité avant du goujon de couplage.

5. Coupleur pour des câbles électriques selon la revendication 4,
**caractérisé en ce que**
la butée pour le mouvement du goujon d'arrêt (4) est définie par la fin de la course de l'au moins une rondelle-ressort (17).

6. Coupleur pour des câbles électriques selon la revendication 1,
**caractérisé en ce que**
le goujon de couplage est monté de façon à être axialement mobile dans le corps de base de la partie de prise mâle, le goujon de couplage étant muni d'un goujon d'arrêt disposé radialement et le moyen de ressort étant disposé entre le corps de base et le goujon de couplage, de telle manière que, lorsque le raccordement d'engagement est établi entre la partie de prise mâle et la partie de prise femelle, le goujon de couplage est sorti du corps de base et la force de précontrainte augmente.

7. Coupleur pour des câbles électriques selon l'une quelconque des revendications précédentes,
**caractérisé en ce que**
la rainure (10) qui est réalisée dans la partie de prise femelle (7) comporte, sur son extrémité détournée de la surface frontale (28), un segment de rainure (25) disposé de façon à être parallèle par rapport à la surface frontale (28), de telle manière que, lorsque le raccordement d'engagement est établi entre la partie de prise mâle (1) et la partie de prise femelle (7), la précontrainte du moyen de ressort (16), d'abord, s'accroît continûment pendant le mouvement du goujon d'arrêt (4) dans la région du segment hélicoïdal (24) de la rainure (10) et la force de précontrainte, ensuite, demeure constante pendant le mouvement du goujon d'arrêt (4) dans la région du segment de rainure (25).

8. Coupleur pour des câbles électriques selon l'une quelconque des revendications 1 à 6,
**caractérisé en ce que**
la rainure (10) qui est réalisée dans la partie de prise femelle (7) comporte, sur son extrémité détournée de la surface frontale (28), un segment de rainure (26) tourné en arrière vers la surface frontale (28), de telle manière que, lorsque le raccordement d'engagement est établi entre la partie de prise mâle (1) et la partie de prise femelle (7), la précontrainte du moyen de ressort (16), d'abord, s'accroît continûment pendant le mouvement du goujon d'arrêt (4) dans la région du segment hélicoïdal (24) de la rainure (10) et la force de précontrainte est, ensuite, réduite continûment pendant le mouvement du goujon d'arrêt (4) dans la région du segment de rainure (26).

9. Coupleur pour des câbles électriques selon l'une quelconque des revendications précédentes,
**caractérisé en ce que**
la partie de prise mâle (1) ou bien la partie de prise femelle (7) est prévue pour être installée dans un appareil électrique.
